# EUROPÄISCHE PATENTSCHRIFT

(11) **EP 4 008 218 B1**
(45) Veröffentlichungstag und Bekanntmachung des Hinweises auf die Patenterteilung: **25.09.2024**
(21) Anmeldenummer: 21185188.6
(22) Anmeldetag: 13.07.2021
(51) Int. Cl.: A47C 3/18

(54) **ARRETIERUNGSVORRICHTUNG FÜR MÖBEL, DREHBARES MÖBEL UND VERFAHREN ZUM ARRETIEREN EINES DREHBAREN MÖBELS**
LOCKING DEVICE FOR FURNITURE, ROTARY FURNITURE AND METHOD FOR LOCKING A ROTATING PIECE OF FURNITURE
DISPOSITIF DE VERROUILLAGE POUR MEUBLES, MEUBLE ROTATIF ET PROCÉDÉ DE VERROUILLAGE D'UN MEUBLE ROTATIF

(30) Priorität: 04.12.2020 DE 102020007392
(43) Veröffentlichungstag der Anmeldung: 08.06.2022
(73) Patentinhaber: Sedus Stoll AG, 79804 Dogern (DE)
(72) Erfinder: FISCHER, Harry, 79793 Degernau (DE)
(74) Vertreter: Isarpatent

(56) Entgegenhaltungen:
- JP-A- 2007 007 010

## Beschreibung

### GEBIET DER ERFINDUNG

Die vorliegende Erfindung betrifft eine Arretierungsvorrichtung für Möbel, insbesondere für durch Drehung eines Möbelabschnitts verstellbare Möbel, ein drehbares Möbel, insbesondere Drehsessel sowie ein Verfahren zum Arretieren eines drehbaren Möbels.

### TECHNISCHER HINTERGRUND

Drehbare Möbel sind bisweilen zumeist für universelle Arbeitsanwendungen wie Schreibtisch- oder Arbeitsstühle bekannt. Auch im Loungebereich existieren derartige Anwendungen, beispielsweise für drehbare Sessel.

Es existieren hingegen auch Möbel für Spezialanwendungen, welche aufgrund ihrer speziellen Auslegung in der Regel nicht drehbar und auch nicht universell einsetzbar sind. Eine anderweitige Nutzung ist dabei in der Regel nicht oder zumindest nicht ohne eine Demontage möglich.

Ein Beispiel für solche Spezialanwendungen stellen Möbel für Rennsimulationen, auch als "Sim-Racing" bezeichnet, dar. Diese umfassen einen fest montierten Sitz sowie eine Vorrichtung zur Montage eines Rennsimulationslenkrades und einer Rennsimulationspedalerie. Zumeist werden dazu starre Metallrahmen, die auch als "Rigs" bezeichnet werden, vorgesehen, an welchen der Sitz, das Rennsimulationslenkrad und die Rennsimulationspedalerie befestigt sind. Nachteilig sind derartige Spezialmöbel in der Regel sehr raumgreifend. Die JP 2007 007 010 A beschreibt eine Rotationskontrollvorrichtung für einen Drehstuhl.

### ZUSAMMENFASSUNG DER ERFINDUNG

Vor diesem Hintergrund liegt der vorliegenden Erfindung die Aufgabe zugrunde, eine Arretierungsvorrichtung für Möbel sowie ein verbessertes drehbares Möbel anzugeben, welche insbesondere eine Konfiguration eines Möbels sowohl für universelle Anwendungen, beispielsweise für Wohn- oder Arbeitsräume, als auch eine Konfiguration für eine Spezialanwendung erlaubt.

Demgemäß ist vorgesehen:
- Eine Arretierungsvorrichtung für Möbel, insbesondere für durch Drehung eines Möbelabschnitts verstellbare Möbel, mit:
   einer zur Verstellung des Möbels drehbaren Achse, welche eine auf ein vorgestimmtes Winkelsegment um die Achse begrenzte Eingriffausnehmung aufweist; einem Sperrelement, welches zum rotatorischen Sperren der Achse durch Eingreifen in die Eingriffausnehmung ausgebildet ist; einem Stützlager, welches zur rotatorisch um die Achse festgelegten Abstützung des Sperrelements ausgebildet ist; und einem um die Achse umlaufenden Stellring, welcher eine konturierte Ausnehmung zur radialen Verstellung des Sperrelements innerhalb des Stützlagers bei Rotation des Stellrings um die Achse aufweist, wobei das Sperrelement durch die radiale Verstellung in die Eingriffausnehmung eingreifen kann, so dass die Achse über das Sperrelement mit dem Stützlager rotatorisch arretierbar ist.
- Ein drehbares Möbel, insbesondere Drehsessel, mit: einem Standfuß; einem Nutzabschnitt, insbesondere Sitz; und einer erfindungsgemäßen Arretierungsvorrichtung, welche den Standfuß und den Nutzabschnitt über die Achse und das Stützlager der Arretierungsvorrichtung koppelt, wobei der Nutzabschnitt über die Arretierungsvorrichtung relativ zu dem Standfuß um die Achse drehbar und in einer vorbestimmten Ausrichtung arretierbar ist.
- Ein Verfahren zum Arretieren eines durch Drehung eines Möbelabschnitts verstellbaren Möbels, insbesondere eines erfindungsgemäßen drehbaren Möbels und/oder mit einer erfindungsgemäßen Arretierungsvorrichtung, mit den Schritten: Freigeben der Rotierbarkeit eines um eine Achse des drehbaren Möbels angeordneten Stellrings; und Verrasten eines mit einer konturierten Ausnehmung des Stellrings radial zu der Achse verstellbaren Sperrelements mit einer an der Achse vorgesehenen und auf ein vorbestimmtes Winkelsegment um die Achse begrenzten Eingriffausnehmung durch Rotieren des Stellrings um die Achse.

Die der vorliegenden Erfindung zugrundeliegende Erkenntnis besteht darin, dass für eine universelle Einsetzbarkeit und eine Einsetzbarkeit für Spezialanwendungen ein drehbares Möbel einerseits für eine universelle Einsetzbarkeit drehbar und andererseits für die Spezialanwendung arretierbar ausgebildet sein müsste.

Die der vorliegenden Erfindung zugrundeliegende Idee besteht nun darin, eine für die Realisierung der Drehbarkeit und Arretierbarkeit geeignete Arretierungsvorrichtung für Möbel bereitzustellen, welche eine drehbare Achse aufweist und einen Eingriff von mittels eines Stellrings verstellbaren und zusätzlich in einem Stützlager gelagerten Sperrelementen in an der Achse vorgesehenen Eingriffausnehmungen vorsieht. Erfindungsgemäß ist zur Verstellung der Sperrelemente in dem Schaltring eine konturierte Ausnehmung vorgesehen, welche eine Rotation des Schaltrings in eine radiale Translation des Sperrelements umsetzt. Auf diese Weise wird in einer gelösten Konfiguration eine freie Drehbarkeit und in einer arretierten Konfiguration eine hohe Stabilität und dabei eine sehr einfache Schaltbarkeit zwischen der arretierten und der drehbaren Konfiguration bereitgestellt.

Beispielsweise kann eine derartige erfindungsgemäße Arretierungsvorrichtung zu Arretierung der Drehsäule eines Sitzes, insbesondere eines drehbaren Sessels oder Stuhls, eingesetzt werden. Eine solche Arretierung ist beispielsweise nützlich, um einen Sitz in einer vorbestimmten Richtung bzw. auf einen vorbestimmten zweiten Gegenstand auszurichten. Auf diese Weise ist die vorliegende Erfindung bevorzugt im Bereich von multifunktionalen Möbeln einsetzbar, welche in einer ersten Konfiguration allgemein drehbar und beispielsweise als Lounge oder Wohnzimmer Möbel nutzbar und in einer zweiten Konfiguration arretiert und beispielsweise als Sim-Racing Möbel nutzbar sind. Insbesondere ist der Sitz somit in vorbestimmter Weise auf ein zweites multifunktionales Möbel, welches in einer vorbestimmten Konfiguration eine Rennsimulationslenkrad und eine Rennsimulationspedalerie in Richtung zu dem Sitz exponiert, ausrichtbar.

Unter einer auf ein vorgestimmtes Winkelsegment um die Achse begrenzten Eingriffausnehmung ist ein für eine Festlegung des rotatorischen Freiheitsgrads bestimmte Eingriffausnehmung in der Achse zu verstehen, welche dazu ausgebildet ist, in Rotationsrichtung einen Formschluss und/oder Reibschluss mit dem Sperrelement herzustellen. Eine Festlegung eines translatorischen Freiheitsgrades, beispielsweise in axialer Richtung, kann zusätzlich ebenfalls vorgesehen sein, ist jedoch nicht notwendig.

Unter einem Sperrelement ist ein zu der Eingriffausnehmung korrespondierendes Eingriffselement zu verstehen, welches zum Eingreifen in die Eingriffausnehmung zur Herstellung eines Form- und/oder Reibschlusses ausgebildet ist, sodass die Achse an einer Rotation gehindert ist.

Unter einem Stützlager ist eine Führung des Sperrelements zu verstehen, welche eine radiale Bewegung des Sperrelements zulässt jedoch eine rotatorische Bewegung des Sperrelements blockiert, vorzugsweise formschlüssig blockiert.

Vorteilhafte Ausgestaltungen und Weiterbildungen ergeben sich aus den weiteren Unteransprüchen sowie aus der Beschreibung unter Bezugnahme auf die Figuren der Zeichnung.

Gemäß einer Ausführungsformen ist der Stellring zur radialen Verstellung des Sperrelements in Richtung der Achse federvorgespannt rotierbar ausgebildet. Auf diese Weise ist das Sperrelement durch die federvorgespannte Rotation des Stellrings selbsttätig mit der Eingriffausnehmung verrastbar, wenn das Sperrelement und die Eingriffausnehmung miteinander in Deckung stehen. Vorteilhaft lässt sich somit die Bedienung stark vereinfachen, denn sobald der Stellring zur Rotation freigegeben ist greift das Sperrelement selbsttätig in der vorbestimmten Position in die Eingriffausnehmung ein. Insbesondere braucht der drehbare Möbelabschnitt somit zum Verrasten lediglich gedreht werden, wobei er in der vorbestimmten Ausrichtung durch die Arretierungsvorrichtung verrastet wird.

Gemäß einer Ausführungsformen weist die konturierte Ausnehmung des Stellrings eine zu der Achse orientierte Öffnung auf, durch welche das Sperrelement auf Höhe des Stellrings in die Eingriffausnehmung eingreifen kann, wenn die Öffnung und die Eingriffausnehmung miteinander in Deckung stehen. Dies ist insbesondere dann vorteilhaft, wenn das Sperrelement sich auch auf Höhe des Stellrings erstreckt und auf dieser Höhe auch in die Achse eingreift. Vorteilhaft kann auf diese Weise die Eingriffsfläche vergrößert und so die Flächenpressung und punktuelle Belastung auf das Sperrelement und die Eingriffausnehmung verringert werden, sodass eine höhere Traglast bzw. Belastbarkeit der Arretierungsvorrichtung ohne erhöhten Bauaufwand bereitgestellt wird.

Gemäß einer Ausführungsform ist das Sperrelement als im Wesentlichen parallel zu der Achse in dem Stützlager aufgenommener Rundbolzen ausgebildet. Ferner ist die Eingriffausnehmung als in eine Mantelfläche der Achse eingebrachte Rundnut ausgebildet. Auf diese Weise kann das Sperrelement mit einer einfachen Geometrie realisiert werden, was einerseits die Herstellung vereinfacht und andererseits die Austauschbarkeit erleichtert. Darüber hinaus wird auf diese Weise ein harmonisches und wenig ruckbehaftetes Einrasten ermöglicht, da sich die Rundflächen bei dem Einrasten sanft aneinander anschmiegen können.

Gemäß einer Weiterbildung korrespondiert ein Radius des Rundbolzens zu einem Radius der Rundnut und der Rundbolzen ist über seine gesamte Länge mit einem Abschnitt seiner Mantelfläche in die Rundnut einführbar ausgebildet. Vorzugsweise weist der Stellring bzw. dessen konturierte Ausnehmung einen selbsthemmend ausgelegten Abschnitt auf, mittels welchem das Sperrelement, sofern es sich in diesem Abschnitt befindet, innerhalb der Eingriffausnehmung gehalten wird. Somit ist trotz der runden Form des Rundbolzens und der Rundnut ein Formschluss dazwischen hergestellt, welcher eine Rotation der Achse verhindert.

Bei weiteren Ausführungsformen kann als Sperrelement beispielsweise auch eine oder mehrere Kugeln vorgesehen sein. Auf diese Weise wird der für die Arretierungsvorrichtung benötigte Bauraum verkleinert. Die Eingriffausnehmung kann dabei ebenfalls als Rundnut oder bei einer Ausführungsform auch als kugelabschnittförmige Tasche ausgebildet sein.

Gemäß einer Ausführungsform sind eine Mehrzahl von um den Umfang der Achse angeordneten Eingriffausnehmungen, Sperrelementen, Stützlagern und konturierten Ausnehmungen des Stellrings zur radialen Verstellung der Sperrelemente innerhalb der Stützlager bei Rotation des Stellrings vorgesehen. Auf diese Weise wird die Sperrwirkung an mehreren Stellen um den Umfang der Achse verteilt vorgesehen, sodass einerseits die Traglast bzw. ein Widerstandsmoment der Arretierungsvorrichtung erhöht wird und andererseits eine Verteilung der Belastung bereitgestellt ist, welche ein Verklemmen der Sperrelemente verhindert.

Gemäß einer Ausführungsform ist die Anordnung der Mehrzahl von Eingriffausnehmungen, Sperrelementen, Stützlagern und konturierten Ausnehmungen asymmetrisch um den Umfang der Achse verteilt ausgebildet, wobei nur eine einzige Stellung vorgesehen ist, in welcher alle Sperrelemente und die korrespondierenden Eingriffausnehmungen miteinander in Deckung stehen, sodass die Sperrelemente nur in dieser Stellung durch Rotation des Stellrings in die Eingriffausnehmungen eingeführt werden können. Auf diese Weise ist eine vorbestimmte Stellung der Achse relativ zu dem Stützlager definiert, in welcher ein Verrasten bzw. Arretieren möglich ist. In anderen Stellungen bleibt die Achse der Arretiervorrichtung hingegen drehbar und rastet erst bei Erreichen der vorbestimmten Stellung mit den Sperrelementen ein.

Gemäß einer weiteren Ausführungsform eines drehbaren Möbels weist das Möbel ein Betätigungselement auf, welches zur Steuerung der Rotation und/oder der Rotierbarkeit des Stellrings ausgebildet ist. Insbesondere handelt es sich bei dem Betätigungselement um einen Stellhebel, vorzugsweise um einen handbetätigbaren Stellhebel. Beispielsweise kann bei einer Ausführungsform der Stellhebel den Stellring je nach dessen Stellung direkt entgegen der Federvorspannung verstellen, d. h. die Arretierungsvorrichtung lösen, oder zur federvorgespannten Rotation, d. h. zum Arretieren, freigegeben.

Bei weiteren Ausführungsformen wäre aber auch eine ständige Kopplung des Betätigungselements mit dem Stellring denkbar, beispielsweise in der Art einer Totpunktmechanik, welche den Stellhebel in einer eingestellten (arretierten oder gelösten) Endstellung hält.

Gemäß einer Ausführungsform, ist der Stellring der Arretierungsvorrichtung zur radialen Verstellung des Sperrelements in Richtung der Achse federvorgespannt rotierbar ausgebildet und eine mit dem Betätigungselement gekoppelte Rückhalteeinrichtung zur selektiven Steuerung der federvorgespannten Rotierbarkeit des Stellrings vorgesehen. Auf diese Weise lässt sich der Stellring mit dem Betätigungselement steuern, ohne damit ständig in Eingriff zu stehen. Insbesondere ist in Zwischenpositionen des Stellrings, in welchen er weder in einer gelösten Stellung zurückgehalten noch in einer arretierten Stellung ist, kein Eingriff des Stellrings mit dem Betätigungselement vorgesehen. Auf diese Weise können einerseits der zur Betätigung benötigte Kraftaufwand verringert werden und andererseits Verklemmungen und auch unsachgemäße Betätigungen mit zu viel oder zu wenig Kraftanwendung vermieden werden.

Gemäß einer Ausführungsform ist in einer ersten Stellung des Betätigungselements der Stellring zur radialen Verstellung des Sperrelements durch die federvorgespannte Rotation freigegeben, und in einer zweiten Stellung des Betätigungselements blockiert die Rückhalteeinrichtung den Stellring entgegen der Federvorspannung in einer das Sperrelement außer Eingriff haltenden Lage. Vorteilhaft werden auf diese Weise lediglich Rückstell- und Rückhaltekräfte durch einen Benutzer aufgebracht, jedoch diejenigen Kräfte zum Arretieren der Arretierungsvorrichtung unabhängig von einer Benutzereingabe, sondern lediglich durch die Federvorspannung aufgebracht. Auf diese Weise wird vorteilhaft eine Fehlbedienung mit zu hoher Kraft oder zu geringer Kraft verhindert.

Gemäß einer Ausführungsform des Verfahrens zum Arretieren eines durch Drehung eines Möbelabschnitts verstellbaren Möbels wird das Sperrelement mit einem Stützlager um die Achse rotationssicher abgestützt, so dass durch das Verrasten eine rotatorische Arretierung der Achse mit dem Stützlager hergestellt wird. Auf diese Weise kann beispielsweise ein über die Arretierungsvorrichtung mit dem Möbelabschnitt gekoppelter Standfuß mit dem drehbaren Möbelabschnitt arretiert werden. Dazu wird das Stützlager an dem Standfuß befestigt.

Gemäß einer Ausführungsform des Verfahrens wird der Stellring zum selbsttätigen Rotieren federvorgespannt. Ferner werden das Sperrelement und die Eingriffausnehmung durch selbsttätiges Rotieren des Stellrings miteinander in Eingriff gebracht, sobald sie miteinander in Deckung kommen. Auf diese Weise wird die Arretierung lediglich in einer vorbestimmten Stellung, in welcher die Deckung erreicht wird, bereitgestellt, sodass ein automatisches Verrasten nur in dieser vorbestimmten Stellung ermöglicht wird.

Gemäß einer Ausführungsform des Verfahrens wird mit dem Verrasten eine Arretierung zwischen einem um die Achse drehbaren Nutzabschnitt und einem Standfuß des Möbels hergestellt, wobei der Nutzabschnitt ein Betätigungselement, insbesondere einen Stellhebel, aufweist, mit welchem die Rotierbarkeit des Stellrings freigegeben wird. Auf diese Weise kann das auf dem Standfuß stehende Möbel um den Standfuß in der freigegebenen Stellung frei gedreht werden und in der arretierten Stellung in einer vorbestimmten Ausrichtung arretiert werden.

Die obigen Ausgestaltungen und Weiterbildungen lassen sich, sofern sinnvoll, beliebig miteinander kombinieren. Insbesondere sind sämtliche Merkmale der Arretierungsvorrichtung auf das Möbel und das Verfahren zum Arretieren übertragbar, und umgekehrt. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1A: eine Arretierungsvorrichtung in einer gelösten Stellung;
- Fig. 1B: die Arretierungsvorrichtung nach Figur 1A in einer arretierten Stellung;
- Fig. 2A: eine perspektivische Darstellung eines Abschnitts eine Arretierungsvorrichtung gemäß einer weiteren Ausführungsform in einer gelösten Stellung;
- Fig. 2B: die Arretierungsvorrichtung gemäß Fig. 2A in einer arretierten Stellung;
- Fig. 3A: ein drehbares Möbel in einer gelösten Stellung;
- Fig. 3B: dass drehbare Möbel gemäß Figur 3A in einer arretierten Stellung;
- Fig. 4: eine Detaildarstellung einer mit einem Betätigungselement gekoppelten Rückhalteeinrichtung;

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

### BESCHREIBUNG VON AUSFÜHRUNGSBEISPIELEN

Fig. 1A zeigt eine Arretierungsvorrichtung 1 in einer gelösten Stellung.

Die Arretierungsvorrichtung 1 ist für Möbel ausgelegt und dient insbesondere der Arretierbarkeit von durch Drehung eines Möbelabschnitts verstellbaren Möbeln. Die Arretierungsvorrichtung 1 weist dazu eine zur Verstellung des Möbels drehbare Achse 2 auf, welche eine Eingriffausnehmung 3 aufweist. Die Eingriffausnehmung 3 ist in ihrer Ausdehnung auf ein vorgestimmtes Winkelsegment α um die Achse 2 begrenzt, hier beispielhaft in Form einer axial verlaufenden Nut, ausgebildet.

Ferner ist ein zu der Eingriffausnehmung 3 korrespondierend ausgebildetes Sperrelement 4 vorgesehen, welches zum rotatorischen Sperren der Achse 2 durch Eingreifen in die Eingriffausnehmung 3 ausgebildet ist.

Bei der dargestellten Ausführungsform handelt es sich jeweils um eine Mehrzahl, hier beispielhaft konkret um jeweils drei Eingriffausnehmungen 3 und Sperrelemente 4. Selbstverständlich sind bei weiteren Ausführungsformen aber auch eine Einzahl oder eine andere Mehrzahl der Elemente denkbar.

Zur Abstützung des Sperrelements 4 ist weiterhin ein Stützlager 5 vorgesehen, welches das Sperrelement 4 in einer rotatorisch um die Achse 2 festgelegten Weise abstützt, jedoch eine radiale Bewegung des Sperrelements 4 zulässt. Es handelt sich um ein hier verdecktes Stützlager welches beispielsweise als Stützring ausgebildet sein kann. Das Stützlager 5 weist radial verlaufende als verdeckte Kanten mit gestrichelten Linien eingezeichnete Nuten auf, in welchen das Sperrelement 4 in radialer Richtung geführt und in Umfangsrichtung festgelegt wird. Bei weiteren Ausführungsformen wären selbstverständlich auch andersartige Realisierungen eines Stützlagers möglich, beispielweise in Form einer ein korrespondierendes Sperrelement ausschließlich linear führenden Führungsschiene, oder dergleichen.

Zusätzlich zu dem Stützlager 5 ist ein um die Achse 2 umlaufender Stellring 6 vorgesehen, welcher eine konturierte Ausnehmung 7 zur radialen Verstellung des Sperrelements 4 innerhalb des Stützlagers 5 bei Rotation des Stellrings 6 um die Achse 2 aufweist. Die konturierte Ausnehmung verläuft zumindest abschnittsweise schräg, sodass bei Rotation des Stellrings das in der Ausnehmung laufende Sperrelement 4 in radialer Richtung verstellt wird. Somit ist das Sperrelement 4 in zwei verschiedenen Elementen geführt, einmal dem Stützlager 5, welches seine Positionen Umfangsrichtung festlegt, und dem Stellring 6, welcher zur Umsetzung der Rotation in eine radiale Verstellung dient.

Bei ausreichend großer radialer Verstellung kann das Sperrelement 4 in die Eingriffausnehmung 3 der Achse eingreifen, so dass die Achse 2 über das Sperrelement 4 mit dem Stützlager 5 rotatorisch arretierbar ist. Dazu ist die Form der konturierten Ausnehmung 7 auf die Geometrie des Sperrelements 4 und die Eingriffausnehmung 3 abgestimmt, sodass in einer ersten Position, wie Fig. 1A gezeigt, das Sperrelement 4 sicher außer Eingriff mit der Achse 2 ist. Ferner existiert eine zweite Position in der das Sperrelement 4 gesichert in Eingriff mit der Achse 2 bzw. der Eingriffausnehmung 3 ist, sodass die Arretierungsvorrichtung 1 eine arretierte Stellung einnimmt.

Fig. 1B zeigt die Arretierungsvorrichtung 1 der Figur 1A in einer arretierten Stellung.

In dieser arretierten Stellung greift das Sperrelement 4 in die Eingriffausnehmung 3 ein, sodass ein Formschluss zwischen der Achse 2 und dem Stützlager 5 hergestellt wird. Je nach Geometrie und Auslegung kann es sich alternativ oder zusätzlich auch um einen Kraftschluss handeln. Ferner kann zur Sicherung des Formschlusses in der konturierten Ausnehmung 7 ein selbsthemmender Abschnitt vorgesehen, welcher derart ausgelegt ist, dass der Stellring 6 in der dargestellten zweiten Position nicht durch Rückstellkräfte des Sperrelements 4 rückdrehbar ist.

Ferner ist bei der dargestellten Ausführungsform der Stellring 6 zur radialen Verstellung des Sperrelements 4 in Richtung der Achse 2 federvorgespannt rotierbar ausgebildet. Wie hier beispielhaft mit gestrichelten Linien angedeutet kann dazu eine Spiralfeder vorgesehen sein, welche den Stellring selbsttätig aus der ersten Stellung gemäß Fig. 1 A in die zweite Stellung gemäß Fig. 1 B drückt. Die Spiralfeder kann dazu beispielsweise an einem Absatz des hier nicht näher dargestellten Stützlagers abgestützt sein. Bei weiteren Ausführungsformen sind auch andersartig realisierte Federvorspannungen, beispielsweise mittels eines Drehfeder oder dergleichen, denkbar.

Durch die federvorgespannte Rotation des Stellrings 6 ist das Sperrelement 4 selbsttätig mit der Eingriffausnehmung 3 verrastbar, wenn das Sperrelement 4 und die Eingriffausnehmung 3 miteinander in Deckung stehen, wie es in Fig. 1B der Fall ist. Sofern das Sperrelement 4 nicht in Deckung mit der Eingriffausnehmung 3 angeordnet ist, wie es beispielsweise in Fig. 1A dargestellt ist, kann das Sperrelement 4 nicht in die Eingriffausnehmung eingreifen. Die Achse 2 muss dann zur Arretierung verdreht werden, so dass das Sperrelement 4 in Deckung mit der Eingriffausnehmung 3 angeordnet ist, wie in fig. 1B dargestellt.

Bei der dargestellten Ausführungsform sind eine Mehrzahl von um den Umfang der Achse 2 angeordneten Eingriffausnehmungen 3, Sperrelementen 4, Stützlagern 5 und konturierten Ausnehmungen 7 des Stellrings zur radialen Verstellung der Sperrelemente 4 innerhalb der Stützlager 5 bei Rotation des Stellrings 6 vorgesehen. Die Sperrelemente können somit nur gleichzeitig in die Eingriffausnehmungen 3 eingreifen. Folgerichtig ist dies nur dann möglich, wenn auch alle Sperrelemente in Deckung mit den Eingriffausnehmungen angeordnet sind. Ferner ist die Anordnung der Mehrzahl von Eingriffausnehmungen 3, Sperrelementen 4, Stützlagern 5 und konturierten Ausnehmungen 7 asymmetrisch um den Umfang der Achse 2 verteilt angeordnet. Somit ist nur eine einzige Stellung vorgesehen, in welcher alle Sperrelemente 4 und die korrespondierenden Eingriffausnehmungen 3 miteinander in Deckung stehen, sodass die Sperrelemente 4 nur in dieser Stellung durch Rotation des Stellrings 6 in die Eingriffausnehmungen 3 eingeführt werden können.

Bei den Sperrelementen 4 kann es sich grundsätzlich um vielfältige durch die beschriebene Führung in mehreren Bauteilen führbare und für einen Eingriff mit den Eingriffsausnehmungen ausgebildete Sperrelemente handeln, neben Rundbolzen beispielsweise auch um Kugeln oder dergleichen.

Fig. 2A zeigt eine perspektivische Darstellung eines Abschnitts einer Arretierungsvorrichtung 1 gemäß einer weiteren Ausführungsform in einer gelösten Stellung.

Bei dieser Ausführungsform sind das Sperrelement 4 als im Wesentlichen parallel zu der Achse 2 in dem Stützlager 5 aufgenommener Rundbolzen und die Eingriffausnehmung 3 als in eine Mantelfläche der Achse 2 eingebrachte Rundnut ausgebildet. Ein Radius des Rundbolzens korrespondiert dabei zu einem Radius der Rundnut und der Rundbolzen ist über seine gesamte Länge mit einem Abschnitt seiner Mantelfläche in die Rundnut einführbar ausgebildet. In der hier dargestellten ersten Stellung, welche qualitativ einer ersten Position gemäß Fig. 1A entspricht, in welcher der Rundbolzen von der Rundnut getrennt ist, ist der Rundbolzen vollständig in der konturierten Ausnehmung 7 aufgenommen.

Fig. 2B zeigt die Arretierungsvorrichtung gemäß Fig. 2A in einer arretierten Stellung.

In der arretierten Stellung ist der Rundbolzen an einer Seite seiner Mantelfläche durch die konturierte Ausnehmung 7 abgestützt und an der anderen Seite in die Eingriffausnehmung 3 eingeführt. Dazu weist die konturierte Ausnehmung 7 des Stellrings 6 eine zu der Achse 2 orientierte Öffnung 8 auf, durch welche das Sperrelement 4 bzw. hier der Rundbolzen auf Höhe des Stellrings 6 in die Eingriffausnehmung 3 eingreifen kann, wenn die Öffnung 8 und die Eingriffausnehmung 3 miteinander in Deckung stehen. Im Bereich der Öffnung 8 ist zur Sicherung des Formschlusses in der konturierten Ausnehmung 7 ein selbsthemmender Abschnitt vorgesehen, welcher die Mantelfläche des Rundbolzens abstützt und nicht schräg sondern in Umfangsrichtung verläuft, so dass der Stellring 6 in der dargestellten zweiten Position nicht durch Rückstellkräfte des Sperrelements 4 rückdrehbar ist.

Weiterhin in den Figuren 2A und 2B erkennbar ist ein unterhalb des Stellrings 6 angeordneter Lagerring 9, in welchem hier durch den Stellring verdeckte als Stützlager 5 ausgebildete radial verlaufende Führungen für den Rundbolzen vorgesehen sind, analog zu den in Fig. 1A eingezeichneten gestrichelten Linien.

Ferner erkennbar weisen der Stellring 6 und der Lagerring 9 ineinander eingreifende Fortsätze auf, welche eine vordefinierte Relativbewegung der beiden Ringe 6, 9 zueinander ermöglichen und in einen vorbestimmten Rahmen auch begrenzen. Darüber hinaus kann zwischen den Absätzen des Lagerrings und des Stellring auch eine Feder eingespannt sein, welche eine federvorgespannte Rotation des Stellrings 6 relativ zum Lagerring 9 bewirkt, wie bereits in Bezug auf Fig. 1 erläutert. Beispielhaft kann es sich, wie in der Skizze nach Fig. 1, um eine Schraubenfeder handeln, denkbar sind aber ebenso beispielsweise eine Spiralfeder, eine Drehfeder oder ein anderes zur Federvorspannung geeignetes elastisches Element.

Auch die hier dargestellte Arretierungsvorrichtung 1 ist zum Einsatz in einem drehbaren Möbel, beispielsweise einem Drehsessel, ausgelegt.

Fig. 3A zeigt ein drehbares Möbel 10 in einer gelösten Stellung.

Bei der hier dargestellten drehbaren Möbel 10 handelt es sich beispielhaft um einen Drehsessel, welcher eine zentrale Säule aufweist, die einen Standfuß 11 bildet. Ferner ist ein Nutzabschnitt 12 in Form eines Sitzes des Drehsessels vorgesehen.

Der Nutzabschnitt 12 und der Standfuß 11 sind über die in Fig. 2 dargestellte Arretierungsvorrichtung 1 verbunden, welche den Standfuß 11 und den Nutzabschnitt 12 über die Achse 2 und das Stützlager 5 koppelt. Dementsprechend ist der Nutzabschnitt 12 über die Arretierungsvorrichtung 1 relativ zu dem Standfuß um die Achse 2 drehbar und in einer vorbestimmten Ausrichtung arretierbar vorgesehen.

Zur Steuerung der Rotierbarkeit des Stellrings 6 weist das Möbel 10 ein Betätigungselement 13, hier beispielhaft in Form eines Stellhebels, auf. In der dargestellten gelösten Stellung der Arretierungsvorrichtung 1 hält das Betätigungselement 13 den Stellring 6 federvorgespannt in einer die Sperrelemente 4 von der Achse 2 bzw. den Eingriffausnehmungen 3 trennenden Stellung gemäß Fig. 2A. Dazu ist eine mit dem Betätigungselement 13 gekoppelte Rückhalteeinrichtung 14 zur selektiven Steuerung der federvorgespannten Rotierbarkeit des Stellrings 6 vorgesehen, worauf in Bezug auf Fig. 4 noch näher eingegangen wird.

Durch manuelles verstellen des Betätigungselements 13, hier durch händisches verstellen des Stellhebels, wird der Stellring 6 freigegeben, sodass er durch seine Federvorspannung verstellbar ist, um selbsttätig eine arretierte Stellung gemäß Fig. 2B zu erreichen.

Fig. 3B zeigt das drehbare Möbel 10 gemäß Figur 3A in einer arretierten Stellung.

Der Stellring 6 hat sich in dieser Stellung selbsttätig durch die Federvorspannung relativ zu dem Stützlager 5 der Arretierungsvorrichtung 1 um die Achse 2 rotiert, sodass die Sperrelemente 4 in die Eingriffausnehmungen 3 der Achse 2 eingreifen. Mit der Rotation des Stellrings 6 hat sich auch die Rückhalteeinrichtung 14 nachgestellt und steht in der dargestellten arretierten Stellung wieder mit dem Betätigungselement 13 in Kontakt.

Der als Sitz ausgebildete Nutzabschnitt 12 ist nun relativ zum Standfuß bzw. zur Säule arretiert, d. h. nicht mehr um die Achse 2 drehbar. Auf diese Weise ist der Drehsessel in einer vorbestimmten Stellung ausgerichtet. Vorteilhaft kann der Drehsessel somit in der arretierten Stellung in einer vorbestimmten gewünschten Weise ausgerichtet werden und nach lösen Arretierung stets wieder in dieser vorbestimmten gewünschten Ausrichtung arretiert werden, sofern der Standfuß nicht manipuliert wird.

Gelöst werden kann die arretierte Stellung entsprechend durch entgegengesetzte Betätigung des Betätigungselements 13. Eine derartige entgegengesetzte Betätigung dreht den Stellring zurück in die gemäß Fig. 3A gezeigte gelöste Stellung.

Dementsprechend ist ein Verfahren zum Arretieren des durch Drehung eines Möbelabschnitts, insbesondere Nutzabschnitts 12, verstellbaren drehbaren Möbels 10 durchführbar. Ein erster Schritt des Verfahrens umfasst das Freigeben der Rotierbarkeit des um die Achse 2 des drehbaren Möbels 10 angeordneten Stellrings 6. Ein weiterer Schritt umfasst das Verrasten des mit der konturierten Ausnehmung 7 des Stellrings 6 radial zu der Achse 2 verstellbaren Sperrelements 4 mit der an der Achse 2 vorgesehenen und auf ein vorbestimmtes Winkelsegment α um die Achse begrenzten Eingriffausnehmung 3 durch Rotieren des Stellrings 6 um die Achse 2.

Bei Eingriff des Sperrelements 4 in die Eingriffausnehmung wird das Sperrelement 4 mit dem Stützlager 5 um die Achse 2 rotationssicher abgestützt, so dass durch das Verrasten eine rotatorische Arretierung der Achse 2 mit dem Stützlager 5 hergestellt wird.

Damit die Freigabe das Stellrings zu dem Verrasten führt, wird der Stellring 6 zum selbsttätigen Rotieren federvorgespannt. Somit werden nach Freigabe des Stellrings 6 das Sperrelement 4 und die Eingriffausnehmung 3 durch selbsttätiges Rotieren des Stellrings 6 miteinander in Eingriff gebracht, sobald sie miteinander in Deckung kommen. Auf diese Weise wird mit dem Verrasten insbesondere eine Arretierung zwischen einem um die Achse 2 drehbaren Nutzabschnitt 12 und einem Standfuß 11 des Möbels 10 hergestellt. Die Freigabe des Stellrings 6 erfolgt dabei über ein an den Nutzabschnitt 12 vorgesehenes Betätigungselement 13, welches hier beispielsweise in Form eines Stellhebels ausgebildet ist, mit welchem die Rotierbarkeit des Stellrings 6 freigegeben wird. Dazu wird bei Betätigung des Betätigungselements 13 eine mit dem Betätigungselement 13 und dem Stellring gekoppelte Rückhalteeinrichtung gelöst.

Fig. 4 zeigt eine Detaildarstellung einer mit einem Betätigungselement 13 gekoppelten Rückhalteeinrichtung 14.

Die Rückhalteeinrichtung 14 ist derart ausgebildet, dass sie in einer ersten Stellung des Betätigungselements 13 den Stellring 6 zur radialen Verstellung des Sperrelements 4 durch die federvorgespannte Rotation freigibt, und in einer zweiten Stellung des Betätigungselements 13 den Stellring 6 entgegen der Federvorspannung in einer das Sperrelement 4 außer Eingriff haltenden Lage blockiert. Die Rückhalteeinrichtung ist hier beispielhaft als Übersetzung in Form eines drehbaren Hebels ausgebildet, welcher mittig drehbar gelagert ist. Zur drehbaren Lagerung ist hier eine mit einer Schraube gebildete Drehachse vorgesehen, welche an den Nutzabschnitt 12 des Möbels 10 befestigt ist.

An seinem oberen Ende weist die Rückhalteeinrichtung 14 einen Kontaktabschnitt 15 auf, welcher zu Kontaktierung des Betätigungselements 13 ausgebildet ist. An diesem Kontaktabschnitt werden die Stellkräfte von dem Betätigungselement 13 auf die Rückhalteeinrichtung 14 übertragen, welche zum federvorgespannten Rückhalten des Stellrings 6 oder Rückstellen des Stellrings 6 entgegen der Federkraft führen.

An der gegenüberliegenden unteren Seite weist die Rückhalteeinrichtung eine Langlochführung 16 für ein Koppelelement 17 des Stellrings 6 auf. Als Koppelelement 17 ist hier rein beispielhaft eine in dem Stellring 6 befestigte Kopfschraube vorgesehen.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

Insbesondere können einzelne Elemente in ihrer Form und Ausführung variiert werden. Beispielsweise kann ein Stützlager anstatt als separater Lagerring auch in den Nutzabschnitt eines Möbels oder in einen Standfuß integriert ausgebildet sein.

Darüber hinaus können die Sperrelemente eine andere Formgebung aufweisen, sofern die Eingriffausnehmungen dazu korrespondieren und die sich damit ergebene Paarung zur rotatorischen Festigung der Achse 2 ausgelegt ist. Insbesondere wäre auch eine Ausführung der Sperrelemente 4 als Kugeln denkbar. Ferner sind auch Paarungen denkbar, welche zusätzlich zu einer rotatorischen Festlegung auch eine axiale Festlegung bereitstellen.

Das Betätigungselement 13 und die Rückhalteeinrichtung 14 können auf vielfältige andere Weise ausgebildet sein beispielsweise in Form eines andersartigen mit einem Betätigungselement versehenen Getriebes.

Die Anzahl der korrespondierenden Eingriffausnehmungen 3, Sperrelemente 4, Stützlager 5 und konturierten Ausnehmungen 7 ist grundsätzlich variierbar und kann von einer Einzahl bis zu einer durch den Bauraum begrenzten maximal anordenbaren Anzahl vorgesehen sein.

### Bezugszeichenliste

- 1: Arretierungsvorrichtung
- 2: Achse
- 3: Eingriffausnehmung
- 4: Sperrelement
- 5: Stützlager
- 6: Stellring
- 7: konturierte Ausnehmung
- 8: Öffnung
- 9: Lagerring
- 10: Möbel
- 11: Standfuß
- 12: Nutzabschnitt
- 13: Betätigungselement
- 14: Rückhalteeinrichtung
- 15: Kontaktabschnitt
- 16: Langlochführung
- 17: Kopfschraube

## Patentansprüche

1. Arretierungsvorrichtung (1) für Möbel, insbesondere für durch Drehung eines Möbelabschnitts verstellbare Möbel, mit:
einer zur Verstellung des Möbels drehbaren Achse (2), welche eine auf ein vorbestimmtes Winkelsegment (α) um die Achse begrenzte Eingriffausnehmung (3) aufweist;
einem Sperrelement (4), welches zum rotatorischen Sperren der Achse (2) durch Eingreifen in die Eingriffausnehmung (3) ausgebildet ist;
einem Stützlager (5), welches zur rotatorisch um die Achse (2) festgelegten Abstützung des Sperrelements (4) ausgebildet ist; und
einem um die Achse (2) umlaufenden Stellring (6), welcher eine konturierte Ausnehmung (7) zur radialen Verstellung des Sperrelements (4) innerhalb des Stützlagers (5) bei Rotation des Stellrings (6) um die Achse (2) aufweist, wobei das Sperrelement (4) durch die radiale Verstellung in die Eingriffausnehmung (3) eingreifen kann, so dass die Achse (2) über das Sperrelement (4) mit dem Stützlager (5) rotatorisch arretierbar ist.

2. Arretierungsvorrichtung nach Anspruch 1,
**dadurch gekennzeichnet,**
**dass** der Stellring (6) zur radialen Verstellung des Sperrelements (4) in Richtung der Achse (2) federvorgespannt rotierbar ausgebildet ist, so dass das Sperrelement (4) durch die federvorgespannte Rotation des Stellrings (6) selbsttätig mit der Eingriffausnehmung (3) verrastbar ist, wenn das Sperrelement (4) und die Eingriffausnehmung (3) miteinander in Deckung stehen.

3. Arretierungsvorrichtung nach einem der vorstehenden Ansprüche,
**dadurch gekennzeichnet,**
**dass** die konturierte Ausnehmung (7) des Stellrings (6) eine zu der Achse (2) orientierte Öffnung (8) aufweist, durch welche das Sperrelement (4) auf Höhe des Stellrings (6) in die Eingriffausnehmung (3) eingreifen kann, wenn die Öffnung (8) und die Eingriffausnehmung (3) miteinander in Deckung stehen.

4. Arretierungsvorrichtung nach Anspruch 3,
**dadurch gekennzeichnet,**
**dass** das Sperrelement (4) als im Wesentlichen parallel zu der Achse (2) in dem Stützlager (5) aufgenommener Rundbolzen und die Eingriffausnehmung (3) als in eine Mantelfläche der Achse (2) eingebrachte Rundnut ausgebildet sind.

5. Arretierungsvorrichtung nach Anspruch 4,
**dadurch gekennzeichnet,**
**dass** ein Radius des Rundbolzens zu einem Radius der Rundnut korrespondiert und der Rundbolzen über seine gesamte Länge mit einem Abschnitt seiner Mantelfläche in die Rundnut einführbar ausgebildet ist.

6. Arretierungsvorrichtung nach einem der vorstehenden Ansprüche,
**dadurch gekennzeichnet,**
**dass** eine Mehrzahl von um den Umfang der Achse (2) angeordneten Eingriffausnehmungen (3), Sperrelementen (4), Stützlagern (5) und konturierten Ausnehmungen (7) des Stellrings zur radialen Verstellung der Sperrelemente (4) innerhalb der Stützlager (5) bei Rotation des Stellrings (6) vorgesehen sind.

7. Arretierungsvorrichtung nach Anspruch 6,
**dadurch gekennzeichnet,**
**dass** die Anordnung der Mehrzahl von Eingriffausnehmungen (3), Sperrelementen (4), Stützlagern (5) und konturierten Ausnehmungen (7) asymmetrisch um den Umfang der Achse (2) verteilt ausgebildet ist, wobei nur eine einzige Stellung vorgesehen ist, in welcher alle Sperrelemente (4) und die korrespondierenden Eingriffausnehmungen (3) miteinander in Deckung stehen, sodass die Sperrelemente (4) nur in dieser Stellung durch Rotation des Stellrings (6) in die Eingriffausnehmungen (3) eingeführt werden können.

8. Drehbares Möbel (10), insbesondere Drehsessel, mit:
einem Standfuß (11);
einem Nutzabschnitt (12), insbesondere Sitz; und
einer Arretierungsvorrichtung (1) nach einem der vorangehenden Ansprüche, welche den Standfuß (11) und den Nutzabschnitt (12) über die Achse (2) und das Stützlager (5) der Arretierungsvorrichtung koppelt,
wobei der Nutzabschnitt (12) über die Arretierungsvorrichtung (1) relativ zu dem Standfuß um die Achse (2) drehbar und in einer vorbestimmten Ausrichtung arretierbar ist.

9. Drehbares Möbel nach Anspruch 8,
**dadurch gekennzeichnet,**
**dass** das Möbel (10) ein Betätigungselement (13), insbesondere einen Stellhebel, aufweist, welches zur Steuerung der Rotation und/oder der Rotierbarkeit des Stellrings (6) ausgebildet ist.

10. Drehbares Möbel nach Anspruch 9,
**dadurch gekennzeichnet,**
**dass** die Arretierungsvorrichtung (1) nach Anspruch 2 ausgebildet ist und eine mit dem Betätigungselement (13) gekoppelte Rückhalteeinrichtung (14) zur selektiven Steuerung der federvorgespannten Rotierbarkeit des Stellrings (6) vorgesehen ist.

11. Drehbares Möbel nach Anspruch 10,
**dadurch gekennzeichnet,**
**dass** in einer ersten Stellung des Betätigungselements (13) der Stellring (6) zur radialen Verstellung des Sperrelements (4) durch die federvorgespannte Rotation freigegeben ist, und in einer zweiten Stellung des Betätigungselements (13) die Rückhalteeinrichtung den Stellring entgegen der Federvorspannung in einer das Sperrelement (4) außer Eingriff haltenden Lage blockiert.

12. Verfahren zum Arretieren eines durch Drehung eines Möbelabschnitts verstellbaren Möbels, insbesondere eines drehbaren Möbels nach einem der Ansprüche 8 bis 11 und/oder mit einer Arretierungsvorrichtung nach einem der Ansprüche 1 bis 7, mit den Schritten:
Freigeben der Rotierbarkeit eines um eine Achse (2) des drehbaren Möbels (10) angeordneten Stellrings (6); und
Verrasten eines mit einer konturierten Ausnehmung (7) des Stellrings (6) radial zu der Achse (2) verstellbaren Sperrelements (4) mit einer an der Achse (2) vorgesehenen und auf ein vorbestimmtes Winkelsegment (α) um die Achse begrenzten Eingriffausnehmung (3) durch Rotieren des Stellrings (6) um die Achse (2).

13. Verfahren nach Anspruch 12,
**dadurch gekennzeichnet,**
**dass** das Sperrelement mit einem Stützlager (5) um die Achse (2) rotationssicher abgestützt wird, so dass durch das Verrasten eine rotatorische Arretierung der Achse (2) mit dem Stützlager (5) hergestellt wird.

14. Verfahren nach Anspruch 13,
**dadurch gekennzeichnet,**
**dass** der Stellring (6) zum selbsttätigen Rotieren federvorgespannt wird und das Sperrelement (4) und die Eingriffausnehmung (3) durch selbsttätiges Rotieren des Stellrings (6) miteinander in Eingriff gebracht werden, sobald sie miteinander in Deckung kommen.

15. Verfahren nach einem der Ansprüche 12 bis 14,
**dadurch gekennzeichnet,**
**dass** mit dem Verrasten eine Arretierung zwischen einem um die Achse (2) drehbaren Nutzabschnitt (12) und einem Standfuß (11) des Möbels (10) hergestellt wird, wobei der Nutzabschnitt ein Betätigungselement (13), insbesondere einen Stellhebel, aufweist, mit welchem die Rotierbarkeit des Stellrings (6) freigegeben wird.

## Claims

1. Locking device (1) for furniture, in particular for furniture which is adjustable by rotating a furniture portion, comprising:
a shaft (2) rotatable to adjust the furniture and having an engagement recess (3) limited to a predetermined angular segment (α) about the shaft;
a blocking element (4) formed to block the shaft (2) in rotation by engaging in the engagement recess (3);
a support bearing (5) formed to brace the blocking element (4) to be fixed in rotation about the shaft (2); and
an adjustment ring (6) extending around the shaft (2) and having a contoured recess (7) for radially adjusting the blocking element (4) within the support bearing (5) when the adjustment ring (6) rotates about the shaft (2), the blocking element (4) being able to engage in the engagement recess (3) as a result of the radial adjustment, in such a way that the shaft (2) can be locked in rotation by way of the blocking element (4) along with the support bearing (5) .

2. Locking device according to claim 1,
**characterised**
**in that** the adjustment ring (6) for radially adjusting the blocking element (4) is formed rotatable with a spring bias in the direction of the shaft (2), in such a way that the blocking element (4) can be latched to the engagement recess (3) automatically by way of the spring-biased rotation of the adjustment ring (6) when the blocking element (4) and the engagement recess (3) overlap one another.

3. Locking device according to either of the preceding claims,
**characterised**
**in that** the contoured recess (7) of the adjustment ring (6) has an opening (8) which is orientated towards the shaft (2) and through which the blocking element (4) can engage in the engagement recess (3) at the level of the adjustment ring (6) when the opening (8) and the engagement recess (3) overlap one another.

4. Locking device according to claim 3,
**characterised**
**in that** the blocking element (4) is formed as a round bolt received in the support bearing (5) substantially parallel to the shaft (2), and the engagement recess (3) is formed as a round groove made in an outer surface of the shaft (2) .

5. Locking device according to claim 4,
**characterised**
**in that** a radius of the round bolt corresponds to a radius of the round groove, and the round bolt is formed, over its entire length, with a portion of its outer surface insertable into the round groove.

6. Locking device according to any of the preceding claims,
**characterised**
**in that** a plurality of engagement recesses (3), blocking elements (4), support bearings (5) and contoured recesses (7) of the adjustment ring, arranged around the circumference of the shaft (2), are provided for radially adjusting the blocking elements (4) within the support bearings (5) when the adjustment ring (6) rotates.

7. Locking device according to claim 6,
**characterised**
**in that** the arrangement of the plurality of engagement recesses (3), blocking elements (4), support bearings (5) and contoured recesses (7) is formed distributed asymmetrically about the circumference of the shaft (2), only a single position being provided in which all blocking elements (4) and the corresponding engagement recesses (3) overlap one another, in such a way that the blocking elements (4) can only be introduced into the engagement recesses (3) in this position by rotating the adjustment ring (6).

8. Rotatable furniture (10), in particular swivel chair, comprising:
a pedestal (11);
a usable portion (12), in particular a seat; and
a locking device (1) according to any of the preceding claims, which couples the pedestal (11) and the usable portion (12) via the shaft (2) and support bearing (5) of the locking device,
wherein the usable portion (12) is rotatable about the shaft (2) relative to the pedestal by way of the locking device (1) and lockable in a predetermined orientation.

9. Rotatable furniture according to claim 8,
**characterised**
**in that** the furniture (10) has an actuation element (13), in particular an adjustment lever, formed for controlling the rotation and/or rotatability of the adjustment ring (6) .

10. Rotatable furniture according to claim 9,
**characterised**
**in that** a locking device (1) according to claim 2 is formed, and a retaining device (14), coupled to the actuation element (13), is provided for selectively controlling the spring-biased rotatability of the adjustment ring (6).

11. Rotatable furniture according to claim 10,
**characterised**
**in that**, in a first position of the actuation element (13), the adjustment ring (6) is released to radially adjust the blocking element (4) by way of the spring-biased rotation, and, in a second position of the actuation element (13), the retaining device blocks the adjustment ring, counter to the spring bias, in a position holding the blocking element (4) disengaged.

12. Method for locking furniture which is adjustable by rotating a furniture portion, in particular rotatable furniture according to any of claims 8 to 11 and/or comprising a locking device according to any of claims 1 to 7, comprising the steps of:
releasing the rotatability of an adjustment ring (6) arranged around a shaft (2) of the rotatable furniture (10); and
latching a blocking element (4), adjustable radially with respect to the shaft (2) using a contoured recess (7) of the adjustment ring (6), to an engagement recess (3), provided on the shaft (2) and limited to a predetermined angular segment (α) about the shaft, by rotating the adjustment ring (6) about the shaft (2).

13. Method according to claim 12,
**characterised**
**in that** the blocking element is braced to be rotation-proof about the shaft (2) using a support bearing (5), in such a way that rotational locking of the shaft (2) to the support bearing (5) is established by way of the latching.

14. Method according to claim 13,
**characterised**
**in that** the adjustment ring (6) is spring-biased for automatic rotation, and the blocking element (4) and engagement recess (3) are brought into engagement with one another by automatic rotation of the adjustment ring (6) as soon as they come to overlap.

15. Method according to any of claims 12 to 14,
**characterised**
**in that**, by way of the latching, locking is established between a usable portion (12), rotatable about the shaft (2), and a pedestal (11) of the furniture (10), the usable portion having an actuation element (13), in particular an adjustment lever, by means of which the rotatability of the adjustment ring (6) is released.

## Revendications

1. Dispositif d'arrêt (1) pour meubles, en particulier pour meubles orientables par rotation d'une partie de meuble, comprenant :
un axe (2) pouvant tourner pour l'orientation du meuble, qui présente un évidement d'engagement (3) limité à un segment angulaire (α) prédéterminé autour de l'axe ;
un élément de blocage (4) qui est conçu pour bloquer l'axe (2) en rotation en s'engageant dans l'évidement d'engagement (3) ;
un palier d'appui (5), qui est conçu pour soutenir de manière fixe l'élément de blocage (4) en rotation autour de l'axe (2) ; et
une bague de réglage (6) tournant autour de l'axe (2), qui présente un évidement profilé (7) pour le déplacement radial de l'élément de blocage (4) à l'intérieur du palier d'appui (5) lors de la rotation de la bague de réglage (6) autour de l'axe (2), l'élément de blocage (4) pouvant s'engager dans l'évidement d'engagement (3) par le déplacement radial, de sorte que l'axe (2) peut être arrêté en rotation avec le palier d'appui (5) par l'élément de blocage (4).

2. Dispositif d'arrêt selon la revendication 1,
**caractérisé en ce**
**que** la bague de réglage (6) est conçue de manière à pouvoir tourner sous contrainte par ressort pour le déplacement radial de l'élément de blocage (4) dans la direction de l'axe (2), de sorte que l'élément de blocage (4) peut être encliqueté automatiquement avec l'évidement d'engagement (3) par la rotation sous contrainte par ressort de la bague de réglage (6) lorsque l'élément de blocage (4) et l'évidement d'engagement (3) sont en coïncidence l'un avec l'autre.

3. Dispositif d'arrêt selon l'une des revendications précédentes,
**caractérisé en ce**
**que** l'évidement profilé (7) de la bague de réglage (6) présente une ouverture (8) orientée vers l'axe (2), à travers laquelle l'élément de blocage (4) peut s'engager dans l'évidement d'engagement (3) au niveau de la bague de réglage (6) lorsque l'ouverture (8) et l'évidement d'engagement (3) sont en coïncidence l'un avec l'autre.

4. Dispositif d'arrêt selon la revendication 3,
**caractérisé en ce**
**que** l'élément de blocage (4) est réalisé sous la forme d'un boulon rond logé dans le palier de support (5) sensiblement parallèlement à l'axe (2) et que l'évidement d'engagement (3) est réalisé sous la forme d'une rainure ronde ménagée dans une surface périphérique de l'axe (2).

5. Dispositif d'arrêt selon la revendication 4,
**caractérisé en ce**
**qu'**un rayon du boulon rond correspond à un rayon de la rainure ronde et que le boulon rond est conçu de manière à pouvoir être introduit sur toute sa longueur dans la rainure ronde par une partie de sa surface périphérique.

6. Dispositif d'arrêt selon l'une des revendications précédentes,
**caractérisé en ce**
**qu'**une pluralité d'évidements d'engagement (3), d'éléments de blocage (4), de paliers d'appui (5) et d'évidements profilés (7) de la bague de réglage disposés autour de la périphérie de l'axe (2) sont prévus pour le déplacement radial des éléments de blocage (4) à l'intérieur des paliers d'appui (5) lors de la rotation de la bague de réglage (6).

7. Dispositif d'arrêt selon la revendication 6,
**caractérisé en ce**
**que** l'agencement de la pluralité d'évidements d'engagement (3), d'éléments de blocage (4), de paliers d'appui (5) et d'évidements profilés (7) est réalisé avec une répartition asymétrique autour de la périphérie de l'axe (2), une seule position dans laquelle tous les éléments de blocage (4) et les évidements d'engagement (3) correspondants sont en coïncidence les uns avec les autres étant prévue, de sorte que les éléments de blocage (4) ne peuvent être introduits dans les évidements d'engagement (3) que dans cette position par rotation de la bague de réglage (6).

8. Meuble rotatif (10), en particulier fauteuil rotatif, comprenant :
un pied (11) ;
une partie utile (12), en particulier un siège ; et
un dispositif d'arrêt (1) selon l'une des revendications précédentes, qui couple le pied (11) et la partie utile (12) par l'intermédiaire de l'axe (2) et du palier d'appui (5) du dispositif d'arrêt,
dans lequel la partie utile (12) peut être bloquée en rotation autour de l'axe (2) et dans une orientation prédéterminée par rapport au pied par l'intermédiaire du dispositif d'arrêt (1).

9. Meuble rotatif selon la revendication 8,
**caractérisé en ce**
**que** le meuble (10) présente un élément d'actionnement (13), en particulier un levier de réglage, qui est conçu pour commander la rotation et/ou la possibilité de rotation de la bague de réglage (6).

10. Meuble rotatif selon la revendication 9,
**caractérisé en ce**
**que** le dispositif d'arrêt (1) est réalisé selon la revendication 2 et qu'il est prévu un moyen de retenue (14) couplé à l'élément d'actionnement (13) pour commander sélectivement la possibilité de rotation de la bague de réglage (6) précontrainte par ressort.

11. Meuble rotatif selon la revendication 10,
**caractérisé en ce**
**que** dans une première position de l'élément d'actionnement (13), la bague de réglage (6) est libérée pour le déplacement radial de l'élément de blocage (4) par la rotation précontrainte par ressort, et que dans une deuxième position de l'élément d'actionnement (13), le moyen de retenue bloque la bague de réglage à l'encontre de la précontrainte par ressort dans une position maintenant l'élément de blocage (4) hors engagement.

12. Procédé de blocage d'un meuble orientable par rotation d'une partie de meuble, en particulier d'un meuble rotatif selon l'une des revendications 8 à 11 et/ou doté d'un dispositif d'arrêt selon l'une des revendications 1 à 7, comprenant les étapes consistant à :
libérer la possibilité de rotation d'une bague de réglage (6) disposée autour d'un axe (2) du meuble rotatif (10) ; et
encliqueter un élément de blocage (4) déplaçable radialement par rapport à l'axe (2) par un évidement profilé (7) de la bague de réglage (6) avec un évidement d'engagement (3) prévu sur l'axe (2) et limité à un segment angulaire prédéterminé (α) autour de l'axe par rotation de la bague de réglage (6) autour de l'axe (2).

13. Procédé selon la revendication 12,
**caractérisé en ce**
**que** l'élément de blocage est soutenu sans possibilité de rotation autour de l'axe (2) par un palier d'appui (5), de sorte qu'un arrêt en rotation de l'axe (2) avec le palier d'appui (5) est réalisé par l'encliquetage.

14. Procédé selon la revendication 13,
**caractérisé en ce**
**que** la bague de réglage (6) est précontrainte par ressort pour tourner automatiquement et l'élément de blocage (4) et l'évidement d'engagement (3) sont mis en engagement l'un avec l'autre par rotation automatique de la bague de réglage (6) dès qu'ils sont en coïncidence l'un avec l'autre.

15. Procédé selon l'une des revendications 12 à 14,
**caractérisé en ce**
**que** l'encliquetage permet de réaliser un arrêt entre une partie utile (12) pouvant tourner autour de l'axe (2) et un pied (11) du meuble (10), la partie utile présentant un élément d'actionnement (13), en particulier un levier de réglage, avec lequel la possibilité de rotation de la bague de réglage (6) est libérée.
